# EUROPÄISCHE PATENTSCHRIFT

(11) **EP 3 169 856 B1**
(45) Veröffentlichungstag und Bekanntmachung des Hinweises auf die Patenterteilung: **14.03.2018**
(21) Anmeldenummer: 15744861.4
(22) Anmeldetag: 14.07.2015
(51) Int. Cl.: E04F 19/04

(54) **VORRICHTUNG ZUM BEFESTIGEN EINER ABSCHLUSSLEISTE AN EINER WAND**
DEVICE FOR FASTENING A BASEBOARD TO A WALL
DISPOSITIF DE FIXATION D'UNE BAGUETTE DE BORD SUR UN MUR

(30) Priorität: 18.07.2014 AT 504982014
(43) Veröffentlichungstag der Anmeldung: 24.05.2017
(73) Patentinhaber: Neuhofer, Franz Jun., 4893 Zell am Moos (AT)
(72) Erfinder: Neuhofer, Franz Jun., 4893 Zell am Moos (AT)
(74) Vertreter: Patentanwaltskanzlei Hübscher
(86) Internationale Anmeldenummer: PCT/AT2015/050166
(87) Internationale Veröffentlichungsnummer: WO 2016/007978

(56) Entgegenhaltungen:
- DE-A1- 2 715 211
- DE-A1- 3 503 396

## Beschreibung

### Technisches Gebiet

Die Erfindung bezieht sich auf eine Vorrichtung zum Befestigen einer Abschlussleiste an einer Wand mit einem Halterungsprofil aus Kunststoff, das einen Wandschenkel und einen Aufnahmesteg für die Abschlussleiste bildet, der quer zum Wandschenkel versetzt angeordnet ist und in Steglängsrichtung verlaufende Klemmrippen aufweist.

### Stand der Technik

Zur Befestigung von Abschlussleisten für Fußböden ist es bekannt (EP 2 169 143 A2), ein Halterungsprofil aus Kunststoff vorzusehen, das einen an der Wand befestigbaren Wandschenkel und einen Aufnahmesteg für die Abschlussleiste aufweist, die auf den gegenüber dem Wandschenkel von der Wand weg versetzten, angenähert wandparallelen Aufnahmesteg aufgesteckt wird. Der Aufnahmesteg greift dabei in eine Aufnahmenut der Abschlussleiste ein, die mit Hilfe von am Aufnahmesteg vorgesehenen Klemmrippen festgehalten wird. Da mit einem nicht geraden Wandverlauf gerechnet werden muss, ergeben sich Schwierigkeiten beim Aufstecken der Abschlussleiste auf den Aufnahmesteg des Halterungsprofils. Längere Abschnitte der Abschlussleisten bedürfen nämlich bei einem ungeraden Wandverlauf eines größeren Spiels in Bezug auf den Eingriff des Aufnahmestegs in die hierfür vorgesehene Aufnahmenut der Abschlussleiste, um die Abschlussleiste auf das Halterungsprofil aufstecken zu können, während bei kürzeren Abschnitten der Abschlussleiste durch ein solches Spiel eine ausreichende Klemmverbindung zwischen dem Aufnahmesteg und der Abschlussleiste gefährdet wird.

Damit eine sichere Klemmung des Aufnahmestegs eines Halterungsprofils in der Aufnahmenut der Abschlussleiste gewährleistet werden kann, ist es darüber hinaus bekannt (WO 02/066764 A2), den Aufnahmesteg haarnadelförmig zu biegen, sodass die beiden je an der Außenseite mit Klemmrippen versehenen Schenkel des haarnadelförmigen Aufnahmestegs auseinanderfedern. Die beim Einführen des Aufnahmestegs in die Aufnahmenut der Abschlussleiste unter einer Vorspannung gegeneinandergedrückten Schenkel bedingen daher eine federnde Anlage der Klemmrippen an den Wänden der Aufnahmenut und damit einen Toleranzausgleich. Das Aufstecken insbesondere von längeren Abschnitten der Abschlussleiste auf einen federnd gespreizten Aufnahmestege wird jedoch bei ungeraden Wandverläufen keineswegs erleichtert.

Aus DE2715211A1 ist eine Vorrichtung bekannt, die die Merkmale des Oberbegriffs vom Anspruch 1 aufweist.

### Darstellung der Erfindung

Der Erfindung liegt somit die Aufgabe zugrunde, eine Befestigungsvorrichtung für Abschlussleisten so auszubilden, dass nicht nur das Aufstecken der Abschlussleiste auf das an der Wand befestigte Halterungsprofil unabhängig von der jeweiligen Länge des aufzusteckenden Abschlussleistenabschnitts erleichtert wird, sondern auch eine sichere, von der jeweiligen Abschnittslänge der Abschlussleiste weitgehend unabhängige Klemmverbindung zwischen dem Halterungsprofil und der Abschlussleiste erreicht werden kann.

Ausgehend von einer Vorrichtung der eingangs geschilderten Art löst die Erfindung die gestellte Aufgabe dadurch, dass die Klemmrippen aus einem biegeweichen Kunststoff mit dem Halterungsprofil coextrudiert sind.

Da die Klemmrippen aus einem biegeweichen Kunststoff gebildet werden, werden sie beim Aufstecken der Abschlussleiste auf den biegesteifen Aufnahmesteg über die Wände der Aufnahmenut der Abschlussleiste in Aufsteckrichtung mit der Wirkung gegen den Aufnahmesteg verschwenkt, dass sie den für den Eingriff des Aufnahmestegs in die Aufnahmenut der Abschlussleiste erforderlichen Freiraum zum Aufstecken der Abschlussleiste auf den Aufnahmesteg des Halterungsprofils bei einem ungeraden Wandverlauf schaffen. Die in Aufsteckrichtung gegen den Aufnahmesteg zufolge ihrer hierfür ausreichenden Biegeweichheit eingeschwenkten Klemmrippen liegen dabei unter einem Reibschluss an den Wänden der Aufnahmenut der Abschlussleiste mit einer Vorspannung aufgrund der Eigenelastizität an, sodass zum Abziehen der Abschlussleiste vom Aufnahmesteg des Halterungsprofils diese Klemmrippen in die Abziehrichtung umgebogen werden müssen, was einen erhöhten Verformungswiderstand mit sich bringt und daher trotz der biegeweichen Klemmrippen einen sicheren Halt der Abschlussleiste auf dem Halterungsprofil gewährleistet. Dies gilt insbesondere, wenn der unbelastete Aufnahmesteg einschließlich der biegeweichen Klemmrippen eine die Breite der Aufnahmenut der Abschlussleiste übersteigende Dicke aufweist. Da das Halterungsprofil aus einem im Wesentlichen biegesteifen Kunststoff gefertigt wird, können die biegeweichen Klemmrippen in vergleichsweise einfacher Art gemeinsam mit dem Halterungsprofil durch eine Coextrusion hergestellt werden.

Aufgrund der Eigenelastizität der Klemmrippen wird über die Klemmrippen auf die Wände der Aufnahmenut der Abschlussleiste eine Druckkraft ausgeübt. Diese Druckkraft kann in vorteilhafter Weise dazu genützt werden, die Abschlussleiste in Anlage an der Wand zu halten, wenn die Klemmrippen aus dem biegeweichen Kunststoff auf der dem Wandschenkel zugekehrten Seite des Aufnahmestegs vorgesehen sind.

Um den Abziehwiderstand der Abschlussleiste vom Aufnahmesteg zu erhöhen, können die Klemmrippen quer zum Aufnahmesteg abstehende Klemmlippen bilden, die eine zumindest der doppelten Dicke entsprechende Breite aufweisen, was das Einschwenken der Klemmrippen gegen den Aufnahmesteg beim Einführen des Aufnahmestegs in die Aufnahmenut der Abschlussleiste erleichtert, das Abziehen der Abschlussleiste vom Aufnahmesteg jedoch wegen der Breite der Klemmrippen erschwert.

### Kurze Beschreibung der Zeichnung

In der Zeichnung ist der Erfindungsgegenstand beispielsweise dargestellt, und zwar wird eine erfindungsgemäße Vorrichtung zum Befestigen einer Abschlussleiste an einer Wand in einem schematischen Querschnitt gezeigt.

### Weg zur Ausführung der Erfindung

Die erfindungsgemäße Vorrichtung weist ein extrudiertes Halterungsprofil 1 aus Kunststoff auf, das einen an einer Wand 2 befestigbaren Wandschenkel 3 bildet, der in Längsabständen mit Langlöchern 4 für Befestigungsschrauben versehen ist. Der Wandschenkel 3 ragt von einem Bodenschenkel 5 auf, der über eine Sollbruchstelle 6 mit dem Wandschenkel 3 verbunden ist und im Bedarfsfall vom Wandschenkel 3 getrennt werden kann. Auf der dem Bodenschenkel 5 gegenüberliegenden Seite formt das Halterungsprofil 1 einen Aufnahmesteg 7 für die an der Wand 2 zu befestigende Abschlussleiste 8, die zu diesem Zweck eine Aufnahmenut 9 für den Aufnahmesteg 7 aufweist. Der gegenüber dem Wandschenkel 3 von der Wand 2 weg versetzte Aufnahmesteg 7, der angenähert parallel zur Wand 2 beziehungsweise zum Wandschenkel 3 verläuft, ist auf der dem Wandschenkel 3 zugekehrten Seite mit in Steglängsrichtung verlaufenden Klemmrippen 10 versehen, die im Ausführungsbeispiel als quer zum Aufnahmesteg 7 abstehende Klemmlippen ausgebildet sind. Diese lippenförmigen Klemmrippen 10 werden aus einem biegeweichen Kunststoff hergestellt, und zwar durch eine Coextrusion mit dem im Wesentlichen biegesteifen Halterungsprofil 1, sodass die aus einem hinreichend biegeweichen Kunststoff gebildeten Klemmrippen 10 gegenüber dem Aufnahmesteg 7 verschwenkt werden können.

Beim Aufstecken der Abschlussleiste 8 auf den Aufnahmesteg 7 des an der Wand 2 befestigten Halterungsprofils 1 werden demnach die Klemmrippen 10 durch die anliegende Wand 11 der Aufnahmenut 9 der Abschlussleiste 8 gegen den Aufnahmesteg 7 verschwenkt, was einerseits einen Toleranzausgleich mit sich bringt und andererseits einen weitgehenden Ausgleich eines ungeraden Wandverlaufs erlaubt, sodass die Abschlussleiste 8 in vergleichsweise einfacher Art auf den Aufnahmesteg 7 aufgesteckt werden kann. Die aufgrund ihrer Eigenelastizität unter einer Vorspannung an der Wand 11 der Aufnahmenut 9 anliegenden Klemmrippen 10 stellen trotz ihrer Biegeweichheit eine gute Halterung der Abschlussleiste 8 sicher, weil der Abziehwiderstand der Abschlussleiste 8 vom Aufnahmesteg 7 im Vergleich zum Aufsteckwiderstand aufgrund der in Aufsteckrichtung gegen den Aufnahmesteg 7 eingeschwenkten Klemmrippen 10 erheblich größer ist. Zum Abziehen der Abschlussleiste 8 vom Aufnahmesteg 7 müssen ja die Klemmrippen 10 in Abziehrichtung gegen den Aufnahmesteg 7 gegensinnig umgebogen werden, was aufgrund der den Abstand der Nutwand 11 vom Aufnahmesteg 7 übersteigenden Breite der Klemmrippen 10 das Überwinden eines entsprechenden Verformungswiderstands bedingt.

Zusätzlich kann das Halterungsprofil 1 mit einer federnden Sicherungszunge 12 versehen sein, die beim Aufstecken der Abschlussleiste 8 auf den Aufnahmesteg 7 des Halterungsprofils 1 mit einem hakenartigen Ansatz in eine Rastausnehmung 13 der Abschlussleiste 8 einrastet.

## Patentansprüche

1. Vorrichtung zum Befestigen einer Abschlussleiste (8) an einer Wand (2) mit einem Halterungsprofil (1) aus einem biegesteifen Kunststoff, das einen Wandschenkel (3) und einen Aufnahmesteg (7) für die Abschlussleiste (8) bildet, der quer zum Wandschenkel (3) versetzt angeordnet ist und in Steglängsrichtung verlaufende Klemmrippen (10) aufweist, **dadurch gekennzeichnet, dass** die Klemmrippen (10) aus einem biegeweichen Kunststoff mit dem Halterungsprofil (1) coextrudiert und in Aufsteckrichtung gegen den Aufnahmesteg (7) verschwenkbar sind.

2. Vorrichtung nach Anspruch 1, **dadurch gekennzeichnet, dass** die Klemmrippen (10) aus dem biegeweichen Kunststoff auf der dem Wandschenkel (3) zugekehrten Seite des Aufnahmestegs (7) vorgesehen sind.

3. Vorrichtung nach Anspruch 1 oder 2, **dadurch gekennzeichnet, dass** die Klemmrippen (10) quer zum Aufnahmesteg (7) abstehende Klemmlippen bilden, die eine zumindest der doppelten Dicke entsprechende Breite aufweisen.

## Claims

1. Device for fastening a finishing strip (8) to a wall (2) having a holding profile (1) made of a rigid synthetic material and forming a wall limb (3) and a receiving web (7) for the finishing strip (8), which web is arranged transversely offset with respect to the wall limb (3) and comprises clamping ribs (10) extending in the web longitudinal direction, **characterised in that** the clamping ribs (10) are coextruded from a flexible synthetic material with the holding profile (1) and can pivot against the receiving web (7) in the push-on direction.

2. Device as claimed in claim 1, **characterised in that** the clamping ribs (10) made of the flexible synthetic material are provided on the side of the receiving web (7) facing toward the wall limb (3).

3. Device as claimed in claim 1 or 2, **characterised in that** the clamping ribs (10) form clamping lips which protrude transversely in relation to the receiving web (7) and have a width corresponding to at least twice the thickness.

## Revendications

1. Dispositif de fixation d'une baguette de bord (8) sur un mur (2) avec un profilé de retenue (1) en matière plastique, rigide à la flexion qui forme une branche murale (3) et une entretoise de réception (7) pour la baguette de bord (8), laquelle est disposée en décalage transversalement à la branche murale (3) et comprend des nervures de serrage (10) s'étendant dans la direction longitudinale de l'entretoise, **caractérisé en ce que** les nervures de serrage (10) sont co-extrudées avec le profilé de retenue (1) à partir d'une matière plastique souple en flexion et peuvent être pivotantes contre l'entretoise de réception (7) dans la direction d'enfilage.

2. Dispositif selon la revendication 1, **caractérisé en ce que** les nervures de serrage (10) sont prévues en matière plastique, souple en flexion, sur le côté, tourné vers la branche murale (3), de l'entretoise de réception (7).

3. Dispositif selon la revendication 1 ou 2, **caractérisé en ce que** les nervures de serrage (10) forment des lèvres de serrage espacées transversalement à l'entretoise de réception (7), qui présentent une largeur correspondant au moins à deux fois l'épaisseur.
